# FASCICULE DE BREVET EUROPEEN

(11) **EP 2 292 540 B1**
(45) Date de publication et mention de la délivrance du brevet: **09.05.2012**
(21) Numéro de dépôt: 10175370.5
(22) Date de dépôt: 06.09.2010
(51) Int. Cl.: B65H 3/60, B65H 1/06, B65H 3/06, B65H 7/18

(54) **Dispositif d'alimentation à séparation d'enveloppes améliorée**
Zuführvorrichtung mit verbesserter Umschlagtrennung
Supply device with improved envelope separation

(30) Priorité: 08.09.2009 FR 0956092
(43) Date de publication de la demande: 09.03.2011
(73) Titulaire: Neopost Technologies, 92220 Bagneux (FR)
(72) Inventeur: Mazeiller, Dominique, 95530, LA FRETTE SUR SEINE (FR)
(74) Mandataire: David, Alain

(56) Documents cités:
- EP-A1- 0 856 484
- EP-A2- 2 077 244
- JP-A- 3 216 428
- US-A- 3 372 925
- US-A1- 2007 158 895

## Description

### Domaine de la technique

La présente invention se rapporte exclusivement au domaine du traitement de courrier et elle concerne plus particulièrement un dispositif d'alimentation en articles de courrier pour une machine à affranchir assurant une séparation améliorée des articles de courrier.

### Art antérieur

Classiquement, une machine à affranchir doit être adaptée pour recevoir différents types d'articles de courrier tels que des documents, plis ou enveloppes présentant des dimensions variables. Pour cela, elle comporte souvent en amont un dispositif d'alimentation automatique permettant notamment le convoyage de ces articles de courrier à des cadences adaptées à leur traitement par la machine à affranchir. Ce dispositif d'alimentation automatique, ou alimenteur, sur le plateau de réception duquel est disposé une pile d'articles de courrier de dimensions variables comporte usuellement des moyens pour dépiler, séparer, transporter et éventuellement fermer les articles de courrier qui doivent ensuite être traités par la machine à affranchir. Le EP0856484 propose un tel dispositif d'alimentation automatique.

Le rôle des moyens de dépilement constitués de rouleaux motorisés d'entrainement est de délivrer aux moyens de sélection un petit paquet d'articles de courrier extrait de la pile d'articles de courrier présente sur le plateau de réception de l'alimenteur pour que ceux-ci les séparent un à un tout en assurant un intervalle prédéterminé entre deux articles de courrier successifs.

Cet intervalle de séparation entre deux articles de courrier adjacents est particulièrement important car, s'il est trop petit, la machine à affranchir n'aura pas le temps de procéder au calcul de l'empreinte postale et elle devra alors s'arrêter et, s'il est trop grand, la cadence d'affranchissement des articles de courrier s'en trouvera notablement réduite.

Or, les dimensions de la pile d'articles de courrier et donc son poids exerce une grande influence sur la facilité de dépilement car lorsque cette pile est lourde, il s'avère très difficile de séparer les premiers articles de courrier des suivants sous la pile d'articles de courrier.

Une solution classique à ce problème de séparation des articles de courrier est d'augmenter la vitesse de rotation des rouleaux motorisés d'entrainement pour augmenter le coefficient de friction avec la pile d'articles de courrier. Toutefois, cette solution s'avère inefficace lorsqu'une perte d'adhérence s'est produite entre les rouleaux et la pile d'articles de courrier qu'ils supportent. C'est pourquoi, le brevet EP0 581 392 a proposé de monter ces rouleaux d'entrainement sur des excentriques pour secouer verticalement la pile et donc ainsi faciliter son dépilement. Toutefois, en pratique ce dispositif ne s'avère pas satisfaisant car ce mouvement vertical par saccades ne modifie pas l'adhérence entre eux des différents articles de courrier de la pile mais, au contraire, diminue l'adhérence des rouleaux d'entrainement avec le premier article de courrier de cette pile.

### Objet et définition de l'invention

La présente invention a donc essentiellement pour but de pallier l'inconvénient précité en proposant un dispositif d'alimentation en articles de courrier particulièrement fiable qui permettre une séparation efficace un à un des articles de courrier. Un autre but de l'invention est de permettre limiter au mieux les modifications structurelles apportées aux dispositifs d'alimentation conventionnels.

Ces buts sont atteints par un dispositif d'alimentation en articles de courrier destiné à être monté en amont d'une machine à affranchir et comportant au moins une zone d'alimentation en articles de courrier pour recevoir une pile d'articles de courrier de différents formats supportés par une première pluralité de rouleaux d'entraînement et une zone de séparation pour effectuer une sélection individuelle de ces articles de courrier et comportant une deuxième pluralité de rouleaux d'entraînement, au moins un premier moyen d'embrayage étant prévu pour actionner ladite première pluralité de rouleaux d'entraînement, caractérisé en ce qu'il comporte au moins un capteur pour détecter le passage desdits articles de courrier en entrée de ladite zone de séparation et des moyens de commande pour commander une désactivation forcée suivie d'une série d'activation/désactivation dudit premier moyen d'embrayage tant que ledit capteur CN n'est pas activé, de façon à provoquer une succession rapide de déplacements horizontaux créant un mouvement saccadé sur ladite pile de nature à faciliter la séparation desdits articles de courrier entres eux.

Par cette structure spécifique ne nécessitant qu'un capteur en entrée de la zone de séparation et une commande d'embrayage adaptée, il est possible de gérer simplement la séparation des articles de courrier en agissant sur les seuls rouleaux d'entrainement de la zone d'alimentation.

Selon le mode de réalisation envisagé, ledit premier moyen d'embrayage est activé/désactivé au moins une fois pendant une durée courte prédéterminée (ladite durée courte étant comprise entre 20ms et 40ms) ou bien ledit premier moyen d'embrayage est activé/désactivé au moins une fois pendant une durée plus longue prédéterminée (ladite durée plus longue étant comprise entre 40ms et 60ms) si ledit capteur CN n'est pas activé après que ledit premier moyen d'embrayage a été activé/désactivé au moins une fois pendant une durée courte prédéterminée.

Chaque activation/désactivation de courte durée ainsi que chaque activation/désactivation de longue durée est séparée par un arrêt d'une durée courte prédéterminée (de préférence comprise entre 10ms et 30ms) et une série d'activation/désactivation est séparée d'une autre série d'activation/désactivation par un arrêt d'une durée longue prédéterminée (de préférence comprise entre 30ms et 50ms).

De préférence, ledit capteur est constitué par un capteur optique actionné par le passage du front d'un article de courrier.

L'invention concerne également un procédé de commande d'un moyen embrayage pour actionner des rouleaux d'entrainement supportant une pile d'articles de courrier de différents formats au niveau d'une zone d'alimentation d'un dispositif d'alimentation en articles de courrier destiné à être monté en amont d'une machine à affranchir, en fonction de l'état d'un capteur CN destiné à détecter le passage desdits articles de courrier en entrée d'une zone de séparation effectuant une sélection individuelle de ces articles de courrier en sortie de ladite zone d'alimentation, procédé consistant à commander une désactivation forcée suivie d'une série d'activation/désactivation dudit moyen embrayage tant que ledit capteur CN n'est pas activé, de façon à provoquer une succession rapide de déplacements horizontaux créant un mouvement saccadé sur ladite pile de nature à faciliter la séparation desdits articles de courrier entres eux.

Ladite série d'activation/désactivation dudit moyen embrayage peut comporter une première série d'activation/désactivation de courte durée suivie d'une seconde série d'activation/désactivation de plus longue durée et d'une troisième série d'activation/désactivation également de plus longue durée.

De préférence, la première période d'activation de l'embrayage E3 se terminant par ladite désactivation forcée est de même durée que les périodes d'activation de courte durée qui la suive.

### Brève description des dessins

D'autres caractéristiques et avantages de la présente invention ressortiront mieux de la description suivante, faite à titre indicatif et non limitatif, en regard des dessins annexés, sur lesquels:
- la figure 1 est une vue schématique en perspective d'un dispositif d'alimentation en articles de courrier selon l'invention,
- la figure 2 est une vue de dessus de la structure interne du dispositif de la figure 1,
- la figure 3 est un organigramme explicitant le fonctionnement du dispositif d'alimentation selon l'invention, et
- la figure 4 est un exemple de diagramme des temps de la commande de l'embrayage des rouleaux d'entrainement de la zone d'alimentation du dispositif d'alimentation selon l'invention.

### Description détaillée d'un mode de réalisation préférentiel de l'invention

Le dispositif d'alimentation automatique en articles de courrier de la figure 1 comporte une zone d'alimentation 10 formée essentiellement d'un plateau récepteur 12 et d'une paroi longitudinale de mise en référence 14 et destinée à recevoir une pile d'articles de courrier disposés notamment en vrac (dite mixed mail) et donc pouvant présenter des dimensions et poids variables. Cette zone comprend des moyens de transport comportant une première pluralité de rouleaux d'entraînement 16 permettant de déplacer les articles de courrier vers l'aval au niveau d'une zone de séparation 18 comprenant des moyens de sélection comportant un presseur et une filière (non représentés) coopérant avec une deuxième pluralité de rouleaux d'entraînement 20 et à partir desquels ces articles sont extraits individuellement de la pile. Enfin, des moyens de convoyage superposés comportant une troisième pluralité de rouleaux d'entraînement 22 (les rouleaux libres supérieurs associés ne sont pas représentés) sont prévus dans une zone de convoyage 24 en sortie de cette zone de séparation pour transférer vers la machine à affranchir disposée en aval les articles de courrier ainsi extraits un à un.

Le dispositif d'alimentation comporte en outre différents moyens connus de commande et de contrôle (non représentés à l'exception d'un moteur principal d'entraînement 28 et d'un boîtier de commande à microprocesseur 30) nécessaires à son fonctionnement, notamment à l'actionnement des différents rouleaux d'entraînement 16, 20, 22 pendant le déplacement des articles de courrier le long d'un chemin de transport 32, et qu'il est donc inutile de décrire ici plus en détail.

Les figures 2 et 3 montrent plus précisément le mécanisme de gestion des différents rouleaux d'entrainement du dispositif d'alimentation automatique. Celui-ci comporte successivement, dans le sens de l'avancée d'un article de courrier le long du chemin de transport 32, trois ensembles 100, 102, 104 de trois rouleaux d'entraînement 16 montés parallèlement sur trois axes de rotation 106, 108, 110 disposés perpendiculairement au chemin de transport 32 au niveau de la zone d'alimentation 10, deux ensembles 180, 182 de trois rouleaux d'entraînement 20 montés également parallèlement sur deux axes de rotation 184, 186 disposés perpendiculairement au chemin de transport 32 au niveau de la zone de sélection 18, et deux ensembles 240, 242 de trois rouleaux d'entraînement 22 arrière et avant montés sur deux arbres parallèles 244, 246 au niveau de la zone de convoyage 24.

Ces différents rouleaux d'entraînement sont actionnés à partir du moteur principal 28 au travers d'une cinématique formée de pignons, de courroies et d'embrayages. Par exemple, le pignon de sortie 34 de l'arbre de sortie du moteur 28 est relié par l'intermédiaire d'un pignon de liaison 36 à un pignon 38 de l'arbre 246 de maintien des rouleaux de convoyage avant 22 ; 242 et cet arbre est lui même relié à l'arbre 244 de maintien des rouleaux de convoyage arrière 22 ; 240 par une première courroie 40. Le pignon de liaison 36 entraîne également un premier arbre de transmission 42 qui par l'intermédiaire d'une seconde courroie 44 entraîne un deuxième arbre de transmission 46 sur lequel est monté un premier embrayage 48 et un pignon d'entrainement 50. Ce pignon d'entrainement 50 engrène à la fois sur deux pignons 52, 54 des axes de rotation 184, 186 portant les rouleaux de transport 20 de la zone de sélection 18.

L'actionnement de tous les rouleaux de la zone de séparation (qui sont alors entraînés avec les rouleaux de la zone de convoyage) n'est ainsi possible que si le premier embrayage 48 (référencé aussi E1) qui les commande simultanément est activé.

Le pignon 52 monté sur l'axe de rotation 184 le plus près de la zone d'alimentation 10 engrène avec un premier pignon intermédiaire 56 qui engrène à son tour avec un pignon 58 monté sur un cinquième arbre de transmission 60 qui porte également un deuxième embrayage 62 (référencé aussi E2). Un autre pignon 64 monté également sur ce cinquième arbre 60 engrène au travers d'un deuxième pignon intermédiaire 66 sur un pignon 68 solidaire de l'axe 110 de maintien des rouleaux d'alimentation 16 ; 104 situé le plus près de la zone de séparation 18. Cet axe comporte un autre pignon 70 qui entraîne à son tour, via un troisième pignon intermédiaire 72, un pignon 74 monté sur un sixième arbre de transmission 76 qui porte également un troisième embrayage 78 (référencé aussi E3). Ce sixième arbre de transmission comporte encore un autre pignon 80 qui engrène au travers d'un quatrième pignon intermédiaire 82 sur un pignon 84 solidaire de l'axe 108 de maintien du second ensemble (ou ensemble central) de rouleaux d'alimentation 16 ; 102. Ce pignon 84 entraîne un pignon 86 d'entraînement de l'axe 106 de maintien des rouleaux d'alimentation 16 ; 100 situé en entrée de la zone d'alimentation 10, par l'intermédiaire de trois autres pignons intermédiaires 88, 90, 92.

On notera que le deuxième embrayage E2, lorsqu'il est activé, permet d'entraîner les rouleaux du dernier ensemble 104 (ceux disposés en sortie de la zone d'alimentation) simultanément avec ceux des zones de séparation et de convoyage et que le troisième embrayage E3 permet d'entraîner l'ensemble des rouleaux de la zone d'alimentation conjointement avec ceux des deux autres zones du dispositif, lorsqu'il est à son tour activé.

Des roues libres 51, 65, 81 peuvent être disposées sur les arbres de transmission 50, 64, 80 pour permettre l'évacuation facile de l'article de courrier vers l'aval malgré l'arrêt séquencé des embrayages E3, E2, E1.

L'ensemble 240 de rouleaux d'entraînement 22 de la zone de convoyage situé le plus près de la zone de sélection 18 comporte un premier capteur 120 (C1) pour détecter la présence d'un article de courrier en entrée de cette zone de convoyage 24. De même, l'ensemble 186 de rouleaux d'entraînement 20 de la zone de sélection 18 situé au plus près de la sortie de la zone de convoyage, comporte un deuxième capteur 122 (C2) pour détecter la présence d'un article de courrier dans la zone de séparation, de préférence en sortie de cette zone. Ces deux capteurs qui sont avantageusement du type optique peuvent dans la variante opto-mécanique illustrée comporter chacun par exemple un drapeau ou volet 120A, 122A qui est actionné au passage d'un front de l'article de courrier et dont la rotation vient interrompre le trajet de lumière d'une diode (ou entre deux diodes) électroluminescente contenue dans un boîtier 120B, 122B solidaire du corps du dispositif d'alimentation.

Au niveau de la zone d'alimentation 10 et perpendiculairement à la paroi de mise en référence 14 et de préférence en sortie de cette zone d'alimentation au niveau du troisième ensemble 104 de rouleaux d'entraînement 16, peuvent être disposés trois autres capteurs pour détecter le format des articles de courrier. Un troisième capteur 124 (C3) pour la détection des articles de courrier de petit format (c'est à dire jusqu'à environ 160 mm) est placé au plus près de cette paroi puis un quatrième capteur 126 (C4) est placé sensiblement vers la partie médiane de cette zone pour la détection des articles de courrier de format moyen (c'est à dire compris entre environ 160 mm et environ 240 mm) et enfin un cinquième capteur 128 (C5), encore plus éloigné de la paroi 14, pour la détection des articles de grand format (c'est à dire au delà d'environ 240 mm). Bien entendu, le nombre comme l'emplacement de ces capteurs n'est aucunement limitatif. Il est en effet tout à fait envisageable de disposer d'un nombre de capteurs plus ou moins important et notamment de disposer d'autant de capteurs que l'on souhaite détecter de formats d'articles de courrier.

Selon l'invention, il est prévu un capteur supplémentaire 130 (CN) dans la zone de séparation 18, plus précisément sur l'ensemble 184 de rouleaux d'entraînement 20 situé en entrée de cette zone, pour détecter la présence d'un article de courrier en entrée la zone de séparation. Ce capteur qui sont avantageusement du type optique peut aussi comporter dans la variante opto-mécanique illustrée un drapeau ou volet 130A qui est actionné au passage d'un front de l'article de courrier et dont la rotation vient interrompre le trajet de lumière d'une diode (ou entre deux diodes) électroluminescente contenue dans un boîtier 130B solidaire du corps du dispositif d'alimentation. Il a pour objet de déterminer si un article de courrier a quitté la zone d'alimentation 10 et est entré dans la zone de séparation 18 et, si ce n'est pas le cas, d'agir sur l'embrayage E3 de façon à permettre l'avancée de cet article de courrier.

Pour ce faire et selon l'invention, l'embrayage E3 (et corrélativement l'embrayage E2 qui le suit avec retard) n'est pas, comme dans les dispositifs de l'art antérieur, actionné de façon continue jusqu'à ce qu'un article de courrier sorte de la zone de séparation 20 détecté par le capteur 122 mais est désactivé et subit ensuite une série d'activation /désactivation successives jusqu'à l'apparition du front de cet article de courrier au niveau du capteur additionnel 130, de façon à provoquer une succession rapides de déplacements horizontaux créant un mouvement saccadé de nature à séparer les articles de courrier entres eux. Cette succession de déplacements provoque des séquences d'accélérations répétées qui ainsi augmentent à chaque fois artificiellement le coefficient de friction et assurent une aide efficace à la séparation des articles de courrier de la pile.

La figure 3 est un organigramme détaillant les différentes étapes de commande de l'embrayage E3 et corrélativement de E2 en fonction de l'état du capteur 130.

Après une étape initiale 1000 d'initialisation de divers compteurs nécessaires au fonctionnement du dispositif et à l'issue de laquelle le moteur principal 28 est mis en marche, il est procédé dans une étape 1002 à la commande de l'embrayage E3, ce qui a pour effet de faire avancer les articles de courrier de la zone d'alimentation 10 vers la zone de sélection 18, puis dans une étape suivante 1004, après une temporisation prédéterminée, par exemple de 10ms, à celle de l'embrayage E2 (ces deux embrayages n'ayant pas la même vitesse ne sont effet pas activés en même temps). L'étape suivante 1006 est une étape de test dans laquelle on vient lire l'état du capteur CN et selon que celui-ci est activé ou non, il est procédé soit normalement et directement à la désactivation (réponse oui au test de l'étape 1006) des embrayages E3 et E2, qui cessent alors leur action d'entraînement (étape 1008 correspondant à un fonctionnement normal du dispositif d'alimentation dans lequel le capteur CN est activé par exemple au bout de 20 ms pour une vitesse de transport des articles de courrier de 1,5m.s) soit à une désactivation forcée de l'embrayage E3 (par exemple 25ms après son activation dans le cas où la désactivation normale aurait due se produire à l'issue des 20ms précédentes mais une désactivation forcée de plus courte durée indépendante de cette durée normale est aussi possible) suivie d'une première série d'activation/désactivation courtes de l'embrayage E3 pour tenter de séparer les articles de courrier, l'embrayage E2 étant désactivé avec l'embrayage E3 puis soumis également à la même série d'activation/désactivation (étape 1010). Si cette première succession de mise en marche et d'arrêt n'a pas donné le résultat escompté, c'est à dire l'avancée d'un article de courrier pour obtenir le masquage du capteur CN (réponse non au test de l'étape 1012), une seconde série, cette fois de durée plus longue, d'activation/désactivation de l'embrayage E3 (et corrélativement de E2) est poursuivie pour tenter à nouveau de séparer les articles de courrier (étape 1014). Si à nouveau aucun résultat n'est obtenu après cette seconde série (réponse non au test de masquage du capteur CN à l'étape 1016) voire après une troisième série d'activation/désactivation de longue durée (non représenté sur l'organigramme), les embrayages E3 et E2 sont alors définitivement arrêtés de même que le moteur d'entraînement 28 et un message d'erreur est signalé dans une étape 1018.

Les différentes séries d'activation/désactivation de l'embrayage E3 (et E2) peuvent être par exemple chacune au nombre de 10 et, dans chaque série de 10, quelle soit de durée courte ou de durée plus longue, chaque période d'activation est séparée de la suivante par un temps d'arrêt court identique et déterminé de préférence égal au moins à la moitié du temps d'activation de l'embrayage E3. Par exemple, on pourra choisir ce temps d'arrêt court entre 10ms et 30ms pour une période courte d'activation entre 20ms et 40ms. Par contre, chaque série d'activation/désactivation est séparée de la suivante par un temps d'arrêt long identique et déterminé de préférence égal au plus au temps d'activation de l'embrayage E3. Par exemple, on pourra choisir ce temps d'arrêt long entre 30ms et 50ms pour une période longue d'activation comprise entre 40ms et 60ms. De préférence, la première période d'activation de l'embrayage E3 se terminant par la désactivation forcée est de même durée que les périodes d'activation de durée courte qui la suive.

Ainsi, par exemple, comme illustré à la figure 4 (le niveau en pointillés montre la commande de E3 qui est continue tant que le capteur CN n'est pas activé dans les dispositifs d'alimentation de l'art antérieur), la durée d'un cycle complet pour une activation courte de 25ms, une activation longue de 40 ms, un arrêt court de 10ms et un arrêt long de 50ms, peut ainsi être calculé à : $745 ms = \left(5*25+4*10\right) + 2 * 50 + 2 ⁢ \left(5*40+4*10\right) .$

Bien entendu, cette décomposition relative à une série de 5 périodes d'activation courte de deux séries de 5 périodes d'activation longue, est donnée à titre indicatif et d'autres rapports entre série courte et longue ou entre nombres de séries courtes et longues sont envisageables.

Une fois le capteur CN activé, la commande de l'embrayage E1 se poursuit comme dans les dispositifs de l'art antérieur avec si nécessaire une temporisation d'une durée prédéterminée (par exemple une durée de 47 ms pour des enveloppes de plus de 210 mm de longueur se déplaçant à une vitesse de 1,5m.s) selon les dimensions des articles de courrier et leur vitesse de transport.

Ainsi, avec l'invention, la structure d'un alimenteur conventionnel est peu modifiée puisque, au niveau matériel, il est simplement ajouté un capteur supplémentaire et, au niveau logiciel, il est simplement défini un séquencement différent pour la commande de l'embrayage E3 (l'activation de l'embrayage E2 restant comme dans l'art antérieur calqué sur l'activation de E3). Ainsi, la fiabilité du dispositif d'alimentation selon l'invention n'est pas modifiée et la séparation des articles de courrier notamment en cas de forte pile est améliorée de façon notable.

## Revendications

1. Dispositif d'alimentation en articles de courrier destiné à être monté en amont d'une machine à affranchir et comportant au moins une zone d'alimentation en articles de courrier (10) pour recevoir une pile d'articles de courrier de différents formats supportés par une première pluralité de rouleaux d'entraînement (16) et une zone de séparation (18) pour effectuer une sélection individuelle de ces articles de courrier et comportant une deuxième pluralité de rouleaux d'entraînement (20), au moins un premier moyen d'embrayage (E3) étant prévu pour actionner ladite première pluralité de rouleaux d'entraînement, **caractérisé en ce qu'**il comporte au moins un capteur (130) pour détecter le passage desdits articles de courrier en entrée de ladite zone de séparation et des moyens de commande (30) pour commander une désactivation forcée suivie d'une série d'activation/désactivation dudit premier moyen d'embrayage tant que ledit capteur (130) n'est pas activé, de façon à provoquer une succession rapide de déplacements horizontaux créant un mouvement saccadé sur ladite pile de nature à faciliter la séparation desdits articles de courrier entres eux.

2. Dispositif d'alimentation selon la revendication 1, **caractérisé en ce que** ledit premier moyen d'embrayage est activé/désactivé au moins une fois pendant une durée courte prédéterminée.

3. Dispositif d'alimentation selon la revendication 2, **caractérisé en ce que** ladite durée courte est comprise entre 20 et 40 ms.

4. Dispositif d'alimentation selon la revendication 2, **caractérisé en ce que** chaque activation/désactivation de courte durée est séparée par un arrêt d'une durée courte prédéterminée.

5. Dispositif d'alimentation selon la revendication 4, **caractérisé en ce que** ladite durée courte d'arrêt est comprise entre 10 et 30 ms.

6. Dispositif d'alimentation selon la revendication 4, **caractérisé en ce que** ledit premier moyen d'embrayage est activé/désactivé au moins une fois pendant une durée plus longue prédéterminée si ledit capteur (130) n'est pas activé après que ledit premier moyen d'embrayage a été activé/désactivé au moins une fois pendant une durée courte prédéterminée.

7. Dispositif d'alimentation selon la revendication 6, **caractérisé en ce que** ladite durée plus longue est comprise entre 40 et 60 ms.

8. Dispositif d'alimentation selon la revendication 4, **caractérisé en ce que** chaque activation/désactivation de longue durée est séparée par un arrêt de ladite durée courte prédéterminée.

9. Dispositif d'alimentation selon la revendication 4, **caractérisé en ce qu'**une série d'activation/désactivation est séparée d'une autre série d'activation/désactivation par un arrêt d'une durée longue prédéterminée.

10. Dispositif d'alimentation selon la revendication 9, **caractérisé en ce que** ladite durée longue d'arrêt est comprise entre 30 et 50 ms.

11. Dispositif d'alimentation selon l'une quelconque des revendications 1 à 10, **caractérisé en ce qu'**il comporte des moyens pour émettre un message d'erreur lorsque ladite succession de séries d'activation/désactivation de durée courte et/ou de durée longue devient supérieure à un nombre prédéterminé.

12. Dispositif d'alimentation selon la revendication 1, **caractérisé en ce que** ledit capteur (130) est constitué par un capteur optique actionné par le passage du front d'un article de courrier.

13. Procédé de commande d'un moyen embrayage pour actionner des rouleaux d'entrainement supportant une pile d'articles de courrier de différents formats au niveau d'une zone d'alimentation d'un dispositif d'alimentation en articles de courrier destiné à être monté en amont d'une machine à affranchir, **caractérisé en ce que**, en fonction de l'état d'un capteur (130) destiné à détecter le passage desdits articles de courrier en entrée d'une zone de séparation effectuant une sélection individuelle de ces articles de courrier en sortie de ladite zone d'alimentation, le procédé consiste à commander une désactivation forcée suivie d'une série d'activation/désactivation dudit moyen embrayage tant que ledit capteur (130) n'est pas activé, de façon à provoquer une succession rapide de déplacements horizontaux créant un mouvement saccadé sur ladite pile de nature à faciliter la séparation desdits articles de courrier entres eux.

14. Procédé de commande selon la revendication 13, **caractérisé en ce que** ladite série d'activation/désactivation dudit moyen embrayage comporte une première série d'activation/désactivation de courte durée suivie d'une seconde série d'activation/désactivation de plus longue durée et d'une troisième série d'activation/désactivation également de plus longue durée.

15. Procédé de commande selon la revendication 13 ou la revendication 14, **caractérisé en ce que** la première période d'activation de l'embrayage (E3) se terminant par ladite désactivation forcée est de même durée que les périodes d'activation de courte durée qui la suive.

## Claims

1. A mailpiece feed device designed to be mounted upstream from a franking machine, and comprising at least a mailpiece feed zone (10) for receiving a stack of mailpieces of various formats supported by a first plurality of drive rollers (16) and a separation zone (18) for individually selecting the mailpieces and having a second plurality of drive rollers (20), at least first clutch means (E3) being provided for actuating said first plurality of drive rollers, **characterized in that** said mailpiece feed device further comprises at least one sensor (130) for detecting passage of said mailpieces as they enter said separation zone, and control means (30) for subjecting said first clutch means to forced deactivation followed by an activation/deactivation series so long as the sensor (130) is not activated, so as to cause a rapid succession of horizontal movements generating jerky motion on said stack, conducive to facilitating mutual separation of said mailpieces.

2. A feed device according to claim 1, **characterized in that** said first clutch means are activated/deactivated at least once for a predetermined short duration.

3. A feed device according to claim 2, **characterized in that** said short duration lies in the range 20 ms to 40 ms.

4. A feed device according to claim 2, **characterized in that** each short activation/deactivation is separated from the next by an off period of predetermined short duration.

5. A feed device according to claim 4, **characterized in that** said short off duration lies in the range 10 ms to 30 ms.

6. A feed device according to claim 4, **characterized in that** said first clutch means are activated/deactivated at least once for a longer predetermined duration if said sensor (130) is not activated after said first clutch means have been activated/deactivated at least once for a predetermined short duration.

7. A feed device according to claim 6, **characterized in that** said longer duration lies in the range 40 ms to 60 ms.

8. A feed device according to claim 4, **characterized in that** each long activation/deactivation is separated from the next by an off period of said predetermined short duration.

9. A feed device according to claim 4, **characterized in that** an activation/deactivation series is separated from another activation/deactivation series by an off period of predetermined long duration.

10. A feed device according to claim 9, **characterized in that** said long off duration lies in the range 30 ms to 50 ms.

11. A feed device according to any one of claims 1 to 10, **characterized in that** it further comprises means for emitting an error message when said succession of short and long activation/deactivation series becomes greater than a predetermined number.

12. A feed device according to claim 1, **characterized in that** said sensor is constituted by an optical sensor actuated by passage of an edge of a mailpiece.

13. A control method of controlling clutch means for actuating drive rollers supporting a stack of mailpieces of various formats at a feed zone of a mailpiece feed device designed to be mounted upstream from a franking machine, **characterized in that**, as a function of the state of a sensor designed to detect passage of said mailpieces as they enter a separation zone that individually selects the mailpieces at the outlet of said feed zone, said control method consists in subjecting said clutch means to forced deactivation followed by an activation/deactivation series so long as said sensor is not activated, so as to cause a rapid succession of horizontal movements generating jerky motion on said stack, conducive to facilitating mutual separation of said mailpieces.

14. A control method according to claim 13, **characterized in that** said activation/deactivation series of said clutch means comprises a first activation/deactivation series that is of short duration, followed by a second activation/deactivation series that is of longer duration, and by a third activation/deactivation series that is also of longer duration.

15. A control method according to claim 13 or claim 14, **characterized in that** the first period of activation of said clutch means (E3) ending with said forced deactivation is of the same duration as the periods of activation of short duration that follow.

## Patentansprüche

1. Vorrichtung zum Zuführen von Poststücken, die dazu bestimmt ist, einer Frankiermaschine vorgeschaltet zu werden, und die wenigstens einen Bereich zum Zuführen von Poststücken (10), um einen Stapel von Poststücken mit unterschiedlichen Formaten, welche von einer ersten Vielzahl von Antriebsrollen (16) getragen werden, aufzunehmen, sowie einen Trennbereich (18) zum Durchführen eines individuellen Auswählens dieser Poststücke umfaßt, der eine zweite Vielzahl von Antriebsrollen (20) aufweist, wobei wenigstens ein erstes Kupplungsmittel (E3) vorgesehen ist, um die erste Vielzahl von Antriebsrollen zu betätigen, **dadurch gekennzeichnet, daß** sie wenigstens einen Sensor (130) zum Erfassen des Durchlaufens der Poststücke am Eingang des Trennbereichs sowie Steuermittel (30) umfaßt, um eine Zwangsdeaktivierung, gefolgt von einer Aktivierungs-/Deaktivierungsfolge des ersten Kupplungsmittels zu steuern, solange der Sensor nicht aktiviert ist, um eine schnelle Aufeinanderfolge von Horizontalbewegungen zu bewirken, die eine ruckartige Bewegung an dem Stapel erzeugen, derart, daß das Trennen der Poststücke untereinander erleichtert wird.

2. Zuführvorrichtung nach Anspruch 1, **dadurch gekennzeichnet, daß** das erste Kupplungsmittel wenigstens einmal während einer vorbestimmten kurzen Dauer aktiviert/deaktiviert wird.

3. Zuführvorrichtung nach Anspruch 2, **dadurch gekennzeichnet, daß** die kurze Dauer zwischen 20 und 40 ms beträgt.

4. Zuführvorrichtung nach Anspruch 2, **dadurch gekennzeichnet, daß** jede kurzzeitige Aktivierung/Deaktivierung durch eine Unterbrechung mit einer vorbestimmten kurzen Dauer getrennt ist.

5. Zuführvorrichtung nach Anspruch 4, **dadurch gekennzeichnet, daß** die kurze Unterbrechungsdauer zwischen 10 und 30 ms beträgt.

6. Zuführvorrichtung nach Anspruch 4, **dadurch gekennzeichnet, daß** das erste Kupplungsmittel wenigstens einmal während einer vorbestimmten längeren Dauer aktiviert/deaktiviert wird, wenn der Sensor (130) nicht aktiviert wird, nachdem das erste Kupplungsmittel wenigstens einmal während einer vorbestimmten kurzen Dauer aktiviert/deaktiviert worden ist.

7. Zuführvorrichtung nach Anspruch 6, **dadurch gekennzeichnet, daß** die längere Dauer zwischen 40 und 60 ms beträgt.

8. Zuführvorrichtung nach Anspruch 4, **dadurch gekennzeichnet, daß** jede langzeitige Aktivierung/Deaktivierung durch eine Unterbrechung mit der vorbestimmten kurzen Dauer getrennt ist.

9. Zuführvorrichtung nach Anspruch 4, **dadurch gekennzeichnet, daß** eine Aktivierungs-/Deaktivierungsfolge von einer weiteren Aktivierungs-/Deaktivierungsfolge durch eine Unterbrechung mit einer vorbestimmten langen Dauer getrennt ist.

10. Zuführvorrichtung nach Anspruch 9, **dadurch gekennzeichnet, daß** die lange Unterbrechungsdauer zwischen 30 und 50 ms beträgt.

11. Zuführvorrichtung nach einem der Ansprüche 1 bis 10, **dadurch gekennzeichnet, daß** sie Mittel zum Senden einer Fehlermeldung, wenn die Aufeinanderfolge von kurzzeitigen und/oder langzeitigen Aktivierungs/Deaktivierungsfolgen größer als eine vorbestimmte Zahl wird, umfaßt.

12. Zuführvorrichtung nach Anspruch 1, **dadurch gekennzeichnet, daß** der Sensor (130) von einem optischen Sensor, der durch das Durchlaufen der Stirnseite eines Poststücks betätigt wird, gebildet ist.

13. Verfahren zur Steuerung eines Kupplungsmittels zum Betätigen von einen Stapel von Poststücken mit unterschiedlichen Formaten tragenden Antriebsrollen im Bereich eines Zuführbereichs einer Vorrichtung zum Zuführen von Poststücken, welche dazu bestimmt ist, einer Frankiermaschine vorgeschaltet zu werden, **dadurch gekennzeichnet, daß** in Abhängigkeit des Zustands eines Sensors (130), welcher dazu bestimmt ist, das Durchlaufen der Poststücke am Eingang eines Trennbereichs, der ein individuelles Auswählen dieser Poststücke am Ausgang des Zuführbereichs durchführt, zu erfassen, das Verfahren darin besteht, eine Zwangsdeaktivierung, gefolgt von einer Aktivierungs-/Deaktivierungsfolge des Kupplungsmittels zu steuern, solange der Sensor (130) nicht aktiviert ist, um eine schnelle Aufeinanderfolge von Horizontalbewegungen zu bewirken, die eine ruckartige Bewegung an dem Stapel erzeugen, derart, daß das Trennen der Poststücke untereinander erleichtert wird.

14. Steuerungsverfahren nach Anspruch 13, **dadurch gekennzeichnet, daß** die Aktivierungs-/Deaktivierungsfolge des Kupplungsmittels eine erste Aktivierungs-/ Deaktivierungsfolge von kurzer Dauer, an die sich eine zweite Aktivierungs-/ Deaktivierungsfolge von längerer Dauer sowie eine dritte Aktivierungs-/ Deaktivierungsfolge ebenfalls von längerer Dauer anschließen, umfaßt.

15. Steuerungsverfahren nach Anspruch 13 oder Anspruch 14, **dadurch gekennzeichnet, daß** der erste Zeitabschnitt der Aktivierung der Kupplung (E3), der mit der Zwangsdeaktivierung abschließt, die gleiche Dauer wie die sich an diesen anschließenden Zeitabschnitte kurzzeitiger Aktivierung aufweist.
